# EUROPÄISCHE PATENTANMELDUNG

(11) **EP 1 530 009 A2**
(43) Veröffentlichungstag der Anmeldung: **11.05.2005**
(21) Anmeldenummer: 04025489.8
(22) Anmeldetag: 27.10.2004
(51) Int. Cl.: F24H 1/32

(54) **Wärmetauscher**

(30) Priorität: 08.11.2003 DE 10352272
(71) Anmelder: BBT Thermotechnik GmbH, 35576 Wetzlar (DE)
(72) Erfinder: Barth, Andreas, 35435 Wettenberg (DE); Holtorf, Jürgen, Dr., 35041 Marburg (DE); Oehler, Heinrich, 35578 Wetzlar (DE); J. van Falier, John, T., 5694 SL Son en Breugel (NL)

(57) **Zusammenfassung**

Die Erfindung betrifft einen Wärmetauscher, insbesondere für einen gasbeheizten Heizkessel durch Gießen gefertigt, mit einem von Heizgasen durchströmten Gehäuse aus mehreren Kesselgliedern (1, 1'), in welchen sich jeweils mindestens ein heizmediumdurchströmter Kanal (2) befindet, dessen von Heizgasen umströmte Kanalwand oberflächenvergrößernde Vorsprünge (3) aufweist.

Der Erfindung liegt die Aufgabe zu Grunde, die Gestaltung eines Wärmetauschers besonders dahingehend zu optimieren, dass ein Gießen mit einer verlorenen Form auch bei kleineren Stückzahlen mit vertretbarem Aufwand möglich wird.

Gekennzeichnet ist die Erfindung dadurch, dass ein Mittelglied (1, 1') eine zur Längsachse spiegelsymmetrische Gestaltung und/oder Anordnung der Vorsprünge (3) auf beiden Seiten besitzt, wobei die Gestaltung und/oder Anordnung der Vorsprünge (3) auf beiden Seiten jeweils etwa entlang der Längsachse auf zwei Hälften aufgeteilt ist. Daher ist für die Erstellung eines Mittelgliedes (1, 1') oder dessen Formen mit einer zur Längsachse spiegelsymmetrischen Gestaltung nur eine einzige Modellhälfte erforderlich. Diese bildet durch Wenden die andere Seite des Mittelgliedes (1, 1').

## Beschreibung

Die Erfindung betrifft einen Wärmetauscher, insbesondere für einen gasbeheizten Heizkessel durch Gießen mit einer verlorenen Form gefertigt, nach dem Oberbegriff des Patentanspruches 1.

Gattungsgemäße Wärmetauscher aus Aluminiumwerkstoffen werden bei Heizkesseln für den Wärmeaustausch zwischen den Heizgasen und dem Kesselwasser eingesetzt. Sie bestehen aus mindestens einem heizmediumdurchströmten Kanal mit mindestens zwei begrenzenden Wänden, wobei mindestens eine Wand eine heizgasberührte, vorzugsweise mit oberflächenvergrößernden Elementen versehene Wandseite, sowie eine wasserberührte Wandseite aufweist. Bei einem von Endgliedern eingegrenzten Mittelglied sind die Vorsprünge auf beiden Seiten angeordnet. Sie erstrecken sich jeweils gleichmäßig über die gesamte Fläche auf einer Seite. Weiterhin sind Wärmetauscher mit einem serpentinenförmig zwischen dem Rücklauf- und dem Vorlaufanschluss durch ein Kesselglied geführten Wasserkanal bekannt.

Als ein mögliches Fertigungsverfahren bietet Gießen mit einer verlorenen Form, beispielsweise mit einem Modellkörper aus Styropor, prinzipiell den Vorteil, dass sich feingliedrige Konturen am Modell besser ausbilden lassen als mit Sandguss-Verfahren. Für die Erstellung der Modellkörper aus Styropor werden allerdings relativ aufwändige Schäumformen benötigt, die sich erst bei größeren Modell-Stückzahlen rechnen.

Der Erfindung liegt die Aufgabe zu Grunde, die Gestaltung eines Wärmetauschers besonders dahingehend zu optimieren, dass ein Gießen mit einer verlorenen Form auch bei kleineren Stückzahlen mit vertretbarem Aufwand möglich wird.

Erfindungsgemäß wird dies mit den Merkmalen des Patentanspruches 1 gelöst. Vorteilhafte Weiterbildungen sind den Unteransprüchen zu entnehmen.

Der Wärmetauscher ist gekennzeichnet durch ein Mittelglied mit einer zur Längsachse spiegelsymmetrischen Gestaltung und/oder Anordnung der Vorsprünge auf beiden Seiten. Dabei ist die Gestaltung und/oder Anordnung der Vorsprünge auf beiden Seiten jeweils etwa entlang der Längsachse auf zwei Hälften aufgeteilt ist. Somit ist für die Erstellung einer Form für ein Mittelglied mit einer zur Längsachse spiegelsymmetrischen Gestaltung lediglich das zweifache Anfertigen einer einzigen Modellhälfte oder Außenkemeinrichtung erforderlich, welche durch Wenden die andere Seite des Mittelgliedes bildet.

Beim erfindungsgemäßen Mittelglied unterscheiden sich auf einer Seite die Höhen der Vorsprünge auf den beiden durch die Längsachse geteilten Hälften, so dass beim Aneinanderreihen von mehreren Kesselgliedern jeweils ein niedrigerer Vorsprung einem höheren Vorsprung am benachbarten Kesselglied zugeordnet ist. Die Vorsprünge stehen dabei mit ihrer Stirnseite relativ dicht voreinander, damit der Wärmetauscher einen möglichst dicht geschlossenen Heizgaszug erhält und damit Wärmestrahlung nicht direkt aus dem Feuerraum zur Abgasseite hindurchtreten kann.

Deshalb unterscheiden sich die Höhen der Vorsprünge auf den beiden durch die Längsachse geteilten Hälften reihenweise. Damit wechseln sich die zwischen den sich gegenüber stehenden Stimseiten der Vorsprünge entstehenden Spalte ab, sind also reihenweise zum einen oder anderen Kesselglied hin verlagert.

Alternativ oder in Ergänzung zu dieser Ausführung können sich die Höhen der Vorsprünge auf den beiden durch die Längsachse geteilten Hälften auch durch Zusammenfassen von mehreren gleich gestalteten Reihen unterscheiden. Dabei sind dann immer zwei oder mehr benachbarte Reihen gleich hoch. Zudem ist es möglich, dass die Höhen der Vorsprünge (3) in jeweils einer Reihe unterschiedlich gestaltet sind, wobei jeweils einzelne oder blockweise benachbarte Vorsprünge (3) unterschiedliche Höhen aufweisen.

Eine weitere Variante ergibt sich dadurch, dass sich die Höhen der Vorsprünge auf den beiden durch die Längsachse geteilten Hälften flächenweise unterscheiden. Dann sind mehrere Vorsprünge in einer Fläche, welche wiederum mehrere Reihen von Vorsprüngen einschließt, gleich hoch.

In der Fertigung werden zur Erstellung eines beispielsweise mit verlorener Form gegossenen Mittelgliedes zwei gleiche Modellhälften hergestellt. Davon wird die eine mit der anderen auf der Ebene des heizmediumdurchströmten Kanals verbunden. Dazu besitzt das Modell insbesondere im Bereich des heizmediumdurchströmten Kanals teilweise durchgehende Wände sowie zusätzliche Wasserleitrippen und Stege. Wahlweise sind diese Wände auf Teilstücken zu entfemen, um vor dem Abformen bereits die gewünschten Durchbrüche, beispielsweise zur Zu- und Ableitung des Heizmediums, zu erstellen. Daher erfolgt erst mit dem Entfemen von Wandteilen, Wasserleitrippen oder Stegen die spezielle Zuordnung als linke oder rechte Modellhälfte.

Mit dem erfindungsgemäßen Aufbau wird die Gestaltung eines Wärmetauschers aus Aluminiumwerkstoffen für einen gasbeheizten Heizkessel besonders für das Gießen mit einer verlorenen Form, aber auch für bekannte Sandguss-Gießverfahren optimiert. Durch die Herstellung und Nutzung von nur einer Modellhälfte kann das Gießverfahren auch bei kleineren Stückzahlen mit vertretbarem wirtschaftlichem Aufwand zum Einsatz kommen. Auch die notwendigen Bearbeitungsschritte vor dem Zusammenfügen der beiden Modellhälften, lassen sich leicht durchführen, zumal Styropor sich mit einfachen Werkzeugen bearbeiten lässt. Somit werden die Kosten der zweiten, sonst normalerweise erforderlichen Modellhälfte fast vollständig eingespart.

Die Zeichnung stellt ein Ausführungsbeispiel der Erfindung dar. Es zeigt:
- Fig. 1:: Zwei einander zugeordnete Kesselglieder eines Wärmetauschers in einer perspektivischen Darstellung,
- Fig. 2:: eine für eine linke Ausführung bearbeitete Modellhälfte in einem vertikalen Schnitt durch die Ebene des heizmediumdurchströmten Kanals,
- Fig. 3:: eine abgeformte Modellhälfte im unbearbeiteten Zustand in einem vertikalen Schnitt durch die Ebene des heizmediumdurchströmten Kanals und
- Fig. 4:: eine für eine rechte Ausführung bearbeitete Modellhälfte in einem vertikalen Schnitt durch die Ebene des heizmediumdurchströmten Kanals.

Ein erfindungsgemäßer Wärmetauscher besteht aus mehreren gegossenen Kesselgliedem 1, 1'. In jedem Kesselglied 1, 1' befindet sich jeweils mindestens ein heizmediumdurchströmter Kanal 2, dessen von Heizgasen umströmte Kanalwand oberflächenvergrößernde Vorsprünge 3 aufweist. Bei den dargestellten, sogenannten Mittelgliedern 1, 1', sind die Vorsprünge 3 auf beiden Seiten angeordnet. Nicht gezeigt sind Endglieder, welche die Heizgaszüge der Mittelglieder 1, 1' auf beiden Seiten eingrenzen.

Jedes Mittelglied 1,1' besitzt eine zur Längsachse spiegelsymmetrische Gestaltung und/oder Anordnung der Vorsprünge 3 auf beiden Seiten. Dabei ist die Gestaltung und/oder Anordnung der Vorsprünge 3 auf beiden Seiten jeweils etwa entlang der Längsachse auf zwei Hälften aufgeteilt. An der Trennstelle greifen nun zwei einander zugeordnete Mittelglieder 1, 1' bzw. deren Vorsprünge 3 ineinander ein, weil sich die Höhen der Vorsprünge 3 auf den beiden durch die Längsachse geteilten Hälften einer Wärmetauscherfläche unterscheiden.

Die Höhen der Vorsprünge 3 auf den beiden durch die Längsachse geteilten Hälften unterscheiden sich beim dargestellten Ausführungsbeispiel reihenweise, denn auf zwei benachbarte, gleich hohe, hervorstehende Reihen folgen in der Zugrichtung der Heizgase wiederum zwei benachbarte, gleich hohe, aber zurückversetzte Reihen. In Verlängerung der jeweiligen Reihen über die Längsachse hinaus sind somit immer Vorsprünge 3 mit der entgegengesetzten Höhe angebracht.

Besonders die Fig. 2 bis 4 zeigen, dass gleiche Modellhälften des vorzugsweise mit verlorener Form gegossenen Mittelgliedes 1, 1' hergestellt werden. Danach werden jeweils zwei Modellhälften auf der Ebene des heizmediumdurchströmten Kanals 2 an den hervorstehenden Flächen der Begrenzungswände miteinander verbunden. Grundsätzlich besitzt eine abgeformte Modellhälfte im unbearbeiteten Zustand gemäß Fig. 3 im Bereich des heizmediumdurchströmten Kanals 2 teilweise durchgehende Wände 4, einige zusätzliche Wasserleitrippen 5 sowie Stege 6. Vor dem Zusammenfügen der beiden Modellhälften werden einige Wände 4, Wasserleitrippen 5 und Stege 6 entfernt, um Durchbrüche 7, Anschlüsse 8 oder die entsprechenden Konturen des heizmediumdurchströmten Kanals 2 auszubilden. Erst hier entstehen die Unterschiede zwischen einer rechten oder linken Modellhälfte gemäß den Fig. 2 und 4.

## Patentansprüche

1. Wärmetauscher, insbesondere für einen gasbeheizten Heizkessel durch Gießen gefertigt, mit einem von Heizgasen durchströmten Gehäuse aus mehreren Kesselgliedern, in welchen sich jeweils mindestens ein heizmediumdurchströmter Kanal (2) befindet, dessen von Heizgasen umströmte Kanalwand oberflächenvergrößernde Vorsprünge aufweist, und wobei bei mindestens einem von Endgliedern eingegrenzten Mittelglied (1, 1') die Vorsprünge (3) auf beiden Seiten angeordnet sind,
**dadurch gekennzeichnet, dass** ein Mittelglied (1, 1') eine zur Längsachse spiegelsymmetrische Gestaltung und/oder Anordnung der Vorsprünge (3) auf beiden Seiten besitzt, wobei die Gestaltung und/oder Anordnung der Vorsprünge (3) auf beiden Seiten jeweils etwa entlang der Längsachse auf zwei Hälften aufgeteilt ist.

2. Wärmetauscher nach Anspruch 1,
**dadurch gekennzeichnet, dass** für die Erstellung eines Mittelgliedes (1, 1') oder dessen Formen mit einer zur Längsachse spiegelsymmetrischen Gestaltung eine einzige Modellhälfte oder Kerneinrichtung erforderlich ist, welche durch Wenden die andere Seite des Mittelgliedes (1, 1') bildet.

3. Wärmetauscher nach den Ansprüchen 1 oder 2,
**dadurch gekennzeichnet, dass** sich bei dem Mittelglied (1, 1') mit der zur Längsachse spiegelsymmetrischen Gestaltung auf einer Seite die Höhen der Vorsprünge (3) auf den beiden durch die Längsachse geteilten Hälften unterscheiden, wobei beim Aneinanderreihen von mehreren Kesselgliedern (1, 1') vorzugsweise jeweils ein niedrigerer Vorsprung (3) einem höheren Vorsprung (3) am benachbarten Kesselglied (1, 1') zugeordnet ist.

4. Wärmetauscher nach einem der Ansprüche 1 bis 3,
**dadurch gekennzeichnet, dass** sich die Höhen der Vorsprünge (3) auf den beiden durch die Längsachse geteilten Hälften reihenweise unterscheiden.

5. Wärmetauscher nach einem der Ansprüche 1 bis 4,
**dadurch gekennzeichnet, dass** sich die Höhen der Vorsprünge (3) auf den beiden durch die Längsachse geteilten Hälften durch Zusammenfassen von mehreren gleich gestalteten Reihen unterscheiden, wobei mindestens zwei benachbarte Reihen gleich hoch sind.

6. Wärmetauscher nach einem der Ansprüche 1 bis 5,
**dadurch gekennzeichnet, dass** sich die Höhen der Vorsprünge (3) in jeweils einer Reihe unterscheiden, wobei jeweils einzelne oder blockweise benachbarte Vorsprünge (3) unterschiedliche Höhen aufweisen.

7. Wärmetauscher nach einem der Ansprüche 1 bis 6,
**dadurch gekennzeichnet, dass** sich die Höhen der Vorsprünge (3) auf den beiden durch die Längsachse geteilten Hälften flächenweise unterscheiden, wobei mehrere Vorsprünge (3) in einer Fläche gleich hoch sind.

8. Wärmetauscher nach einem der Ansprüche 1 bis 7,
**dadurch gekennzeichnet, dass** gleiche Modellhälften des vorzugsweise mit verlorener Form gegossenen Mittelgliedes (1, 1') hergestellt und mit einer weiteren Modellhälfte auf der Ebene des heizmediumdurchströmten Kanals (2) verbunden werden.

9. Wärmetauscher nach einem der Ansprüche 1 bis 8,
**dadurch gekennzeichnet, dass** das Modell insbesondere im Bereich des heizmediumdurchströmten Kanals (2) teilweise durchgehende Wände (4) sowie zusätzliche Wasserleitrippen (5) sowie Stege (6) besitzt und dass wahlweise Wände (4) oder deren Teilstücke für zu erstellende Durchbrüche (7), Wasserleitrippen (5) oder Stege (6) vor dem Abformen zu entfemen sind, je nachdem, ob es sich um eine linke oder rechte Modellhälfte handelt.
